# EUROPÄISCHE PATENTSCHRIFT

(11) **EP 0 625 562 B1**
(45) Veröffentlichungstag und Bekanntmachung des Hinweises auf die Patenterteilung: **18.08.1999**
(21) Anmeldenummer: 94107008.8
(22) Anmeldetag: 04.05.1994
(51) Int. Cl.: C10J 3/54, C10J 3/56, C10J 3/26

(54) **Verfahren zum Vergasen von Feststoffen und Vergasungsreaktor**
Process for gasification of solid substances and gasification reactor
Procédé pour la gazéification de substances solides et réacteur de gazéification

(30) Priorität: 19.05.1993 DE 4316869
(43) Veröffentlichungstag der Anmeldung: 23.11.1994
(73) Patentinhaber: L. & C. Steinmüller GmbH, 51641 Gummersbach (DE)
(72) Erfinder: Weiss, Eberhardt, Dr.-Ing., D-01277 Dresden (DE); Heerens, Ingo, D-80995 München (DE); Schmidt, Wolfgang, D-80634 München (DE); Brunner, Winfried, D-82008 Unterhaching (DE); Pröll, Markus, Dr.-Ing., D-82296 Schöngeising (DE)
(74) Vertreter: Carstens, Wilhelm, Dipl.-Phys.

(56) Entgegenhaltungen:
- EP-A- 0 554 529
- DE-A- 3 523 765
- DE-A- 3 906 790
- GB-A- 2 259 521
- US-A- 3 945 810
- US-A- 4 300 914
- US-A- 4 388 082

## Beschreibung

Die Erfindung betrifft ein Verfahren zum Vergasen und Verbrennen von Feststoffen, insbesondere Reststoffen, mit den Merkmalen des Oberbegriffs des Anspruchs 1 sowie einen Vergasungsreaktor mit den Merkmalen des Oberbegriffs des Anspruchs 8.

Verfahren dieser Art sind dadurch erschwert, daß die Vergasung der zu verbrennenden Feststoffe, normalerweise stückige organische Feststoffe, wie Holz-, Kunststoff-, Gummi-, Verpackungsmaterial-, Textil-, Papierabfälle, z.B. in Form von Häckseln, Pellets, Briketts oder dgl., sehr lange dauert, im Vergleich zur vorherigen Entgasung um das Vielfache. Zu dieser Schwierigkeit kommt hinzu, daß teilweise vergaste Feststoffanteile, welche über die Engstelle in die Kammer zur weiteren Vergasung gelangt sind, teilweise in das am Boden der Kammer sich ausbildende Aschebett fallen und von dort unvollständig verbrannt mit der Asche ausgetragen werden. Dies verschlechtert die Gasausbeute. Wenn sich der Vergasungsprozeß nach dem Austrag der Asche außerhalb des Vergasungsreaktors fortsetzt, entstehen Gase, die aufgrund der bestehenden Umweltschutzvorschriften nicht ohne weiteres in die Umgebung abgelassen werden können.

Außerdem muß nach diesen Vorschriften dafür gesorgt werden, daß organische Bestandteile in zu deponierenden Rückständen weniger als 5% betragen.

Bei einem bekannten Verfahren und einem bekannten Vergasungsreaktor gemäß DE 39 24 626 C2 wird zur Vermeidung dieser Nachteile zusätzlich Luft in den Bereich des Aschebettes eingeleitet, welches ebenfalls von einer beweglichen Abstützung in Form eines um eine horizontale Achse schwenkbaren Prismas gebildet ist. Auf diese Weise soll in der Kammer unterhalb der Engstelle eine vollständige Verbrennung von nur teilweise vergasten und verbrannten Feststoffanteilen erzielt werden. Die lange Vergasungszeit kann durch diese Maßnahmen aber kaum abgekürzt werden, und die Gasausbeute verbessert sich in der Regel nicht, weil das aus den Feststoffen ausgetriebene Gas nicht abgeführt wird sondern an Ort und Stelle verbrennt. Außerdem ist bei einem solchen bekannten "absteigend" arbeitenden Verfahren, bei dem die Feststoffe und die eingeleitete Luft von oben nach unten strömen, ein schlechter "Ausbrand" bekannt, so daß in der abgeführten Asche immer noch unverbrannte Restanteile des Feststoffes enthalten sind, die auf eine Deponie entsorgt werden müssen.

Auch fordert die bekannte Konstruktion sowohl hinsichtlich des Raumbedarfs als auch der konstruktiven Ausgestaltung beträchtlichen Aufwand.

Der Erfindung liegt die Aufgabe zugrunde, ein Verfahren und einen Vergasungsreaktor der eingangs beschriebenen Art so auszubilden, daß bei kompakterer Konstruktion die Zeitdauer der Vergasung erheblich abgekürzt und gleichzeitig die Ausbeute der Vergasung optimiert werden können.

Zur Lösung dieser Aufgabe dient ein Verfahren gemäß Patentanspruch 1.

Ein Vergasungsreaktor gemäß der Erfindung zeichnet sich durch die Merkmale des Patentanspruchs 8 aus.

Mit dem Verfahren nach der Erfindung wird erreicht, daß in das Bett gefallene, noch nicht vollständig vergaste bzw. verbrannte Feststoffanteile mittels des Fluidisier- und Reaktionsgases in dem erfindungsgemäß gebildeten Wirbelbett in Schwebezustand gebracht und dabei allseitig von Gas eingehüllt werden. Durch das Reaktionsgas, welches Sauerstoffanteile enthält, werden solche Feststoffanteile in einer um ein Vielfaches verkürzten Zeitdauer vollständig vergast, die bis an die (kurze) Entgasungszeit heranreicht, als wenn die Feststoffanteile in einer festen Schüttung bzw. im Aschebett liegen würden. Die Vergasungsrate und die Ausbeute an Gasen ist also entscheidend verbessert. Die produzierten Gase werden aus dem Vergasungsreaktor abgeführt und in einem getrennten Verbrennungsprozeß zur Erzeugung von Nutzwärme verbrannt. Alternativ können sie zumindest teilweise wieder in den Schacht zur Unterstützung der Ent- und Vergasung der Feststoffe eingeführt werden.

Bei der Erfindung sind die unverbrannten Restanteile in einer vernachlässigbaren Größenordnung. Es ergeben sich daher keine Umweltprobleme, weil lediglich völlig von Kohlenstoff und umweltschädlichen Bestandteilen freie Asche zu entsorgen ist.

Bei einer ersten Ausgestaltung des Verfahrens nach der Erfindung wird der Fluidisierraum bzw. ein Wirbelbett im Schacht selbst ausgebildet, nämlich im Aschebett. Bei einer zweiten Ausführung der Erfindung wird der Fluidisierraum gesondert unterhalb des Schachtes oder daneben ausgebildet. In einem Vergasungsreaktor gemäß der Erfindung ist in diesem Fall der Schacht durch eine Wand von dem Fluidisierraum getrennt, die horizontal verlaufen kann und dann eine Trennwand darstellt, oder vertikal von einer Seitenwand des Schachtes gebildet sein kann, wobei dann ein Durchlaß zur Verbindung des in Teilräume unterteilten Fluidisierraumes belassen wird.

Weitere Ausgestaltungen der Erfindung sind in den Unteransprüchen unter Schutz gestellt.

Die Erfindung ist im folgenden anhand schematischer Zeichnungen an Ausführungsbeispielen mit weiteren Einzelheiten näher erläutert. Es zeigen:
- Fig. 1 bis 5: fünf Varianten des Vergasungsreaktors gemäß der Erfindung im Vertikalschnitt, wobei der Einfachheit halber für gleiche oder gleichwirkende Bauteile oder Baugruppen gleiche Bezugszahlen verwendet sind und
- Fig. 6: einen Längsschnitt durch ein Düsenrohr in einem Boden eines Vergasungsreaktors gemäß der Erfindung und
- Fig. 7: eine weitere Variante eines erfindungsgemäßen Vergasungsreaktors.

Der in Fig. 1 gezeigte Vergasungsreaktor gemäß der Erfindung hat einen vertikalen Schacht 1 mit einer oberen Öffnung 3, über die beispielsweise mittels einer Zellenradschleuse 5 stückige, kohlenstoffhaltige Feststoffe wie Holz-, Kunststoff-, Gummi-, Papier- und Textilabfälle und dergleichen eingebracht werden können.

Die Feststoffe bilden eine feste Schüttung 7 im oberen Teil des Schachtes 1 bis zu einer Abstützung 9 in Form eines Prismas, welches um eine Schwenkachse 11 schwenkbar ist, und in der Mitte seines prismatischen Daches 13 eine starre Blechplatte 15 hat, welche zur Auflockerung der festen Schüttung 7 und zur Schließung von eventuell bei der in der Schüttung gebildeten Gaskanäle bei einer Schwenkbewegung des Prismas 9 um die Schwenkachse 11 dient. Das Prisma 9 bildet auf seinen beiden Seiten Engstellen 17, 19 zu den Schachtinnenwänden 21, 23, so daß bei einer oszillierenden Schwenkbewegung des Prismas 13 Feststoffanteile durch die Engstellen 17, 19 nach unten in eine Kammer 25 im Schacht 1 transportiert werden.

Die Vergasung der festen Schüttung oberhalb der Engstellen 17, 19 wird durch Zuführen von Frischluft über Düsen 18, 20 gefordert, und zwar in einer Menge, die einem unterstöchiometrischen Sauerstoffanteil bezogen auf die in der Feststoffschüttung entstehende Gasmenge entspricht. Die Düsen 18, 20 durchsetzen die Schachtseitenwände in unterschiedlichen Höhen im oberen Teil des Schachtes und können den Schachtumfang jeweils in Form von Düsenkränzen mit gleichmäßig beabstandeten Düsen umgeben.

In der Kammer 25 wird die Entgasung von über die Engstellen 17, 19 durchgefallene Feststoffanteile fortgesetzt. Aus der Kammer 25 wird über ein seitliches Rohr 27 das erzeugte Gas zusammen mit Staub- bzw. Ascheteilen abgezogen und einem nicht gezeigten Zyklon zugeführt, wo Staub und Asche zentrifugal abgeschieden werden, während das Gas einer Verbrennung in einem gesonderten Prozeß zur Erzeugung von Nutzwärme zugeführt wird.

Im unteren Bereich des Schachtes bildet sich ein Aschebett 29 aus, in welches auch noch nicht vollständig vergaste Feststoffanteile hineinfallen. In dieses Ascheoder Fluidisierbett 29 mündet seitlich ein Zuführrohr 31, über welches mittels eines Schneckenförderers 33 zunächst eine Grundfüllung mit einem feinkörnigen inerten Material, wie Sand oder Asche und im Betrieb das aus dem erwähnten Zyklon abgeschiedene Material ist, und ggf. zusätzliches organisches feinkörniges Material hineingefördert wird.

Der Anteil an organischem Material soll dabei vorzugsweise insgesamt nicht mehr als 3% betragen.

Der Boden 35 des Fluidisierbettes 29 ist von Düsenrohren 37 durchsetzt, von denen eines im einzelnen im größeren Maßstab in Fig. 6 im Längsschnitt dargestellt ist. Gemäß Fig. 6 ist jedes Düsenrohr 37 von einem Rohrstück gebildet, das oben durch einen Deckel 39 abgeschlossen ist. In dem aus dem Boden nach oben vorkragenden Teil des Rohrstückes 37 sind von innen nach außen abwärts geneigte Düsenbohrungen 41 vorgesehen. Die Düsenbohrungen 41 sind also nach unten in das Fluidisierbett 29 hineingerichtet. Aufgrund dieser Konstruktion des Düsenrohres wird ein Ausströmen von inertem Material aus dem Fluidisierbett 29 in eine unter dem Boden 35 angeordnete Gaskammer 43 vermieden, die unterhalb des Schachtes 1 am Boden 35 befestigt ist. Die Gaskammer 43 hat einen seitlichen Gaseinlaß 45 für ein sauerstoffhaltiges Fluidisiergas, welches in Richtung des Pfeiles f in die Kammer 43 hineingedrückt oder -gesaugt wird. Dieses Fluidisiergas strömt über die Düsenrohre 37 und die Düsenbohrungen 41 in das Bett 29 ein und fluidisiert das dort vorhandene inerte Material, so daß aus dem Fluidisierbett ein Wirbelbett gebildet wird.

Über Örtliche Druckentnahmeöffnungen 47 in der Schachtwand und 49 in der Kammer wird der Differenzdruck zwischen der Kammer 25 und der Gaskammer 43 gemessen und in einen Regler 51 eingegeben. Dort findet ein Vergleich mit einem vorgegebenen Sollwert für die Druckdifferenz statt. Eine Regelabweichung wird durch Betätigen des Antriebsmotors für eine Zellenradschleuse 55 über die Ausgangssignalleitung 53 des Reglers 51 korrigiert. Die Zellenradschleuse 55 schleust je nach Dauer der Betätigung, die auf den gewünschten Druckunterschied abgestimmt ist, eine vorbestimmte Menge an inertem Material aus dem Wirbelbett 29 über ein Abführrohr 57 aus, welches den Boden 35 und die Kammer 43 vertikal durchsetzt.

Die Temperatur in dem Wirbelbett 29 wird mittels eines Temperaturaufnehmers 59 erfaßt und einem Regler 61 zugeführt, welcher einen Regelvergleich mit einem vorgegebenen Temperatursollwert in der Größenordnung von 850°C durchführt und bei einer Regelabweichung ein Stellsignal über die Regelsignalleitung 63 an ein Regelventil 62 abgibt. Das Regelventil 62 ist in eine Zweigleitung 60 für sauerstoffreiches Gas, z.B. Luft, eingeschaltet, welche in die Leitung 46 stromabwärts von einem auf einen Soll-Durchfluß eingestellten Ventil 65 mündet.

Die beiden Regelkreise mit den Reglern 51 und 61 sind nur in Fig. 1 dargestellt, könnenjedoch auch bei den übrigen Ausführungsvarianten in gleicher oder abgewandelter Form vorgesehen sein. Beispielsweise kann statt eines Regelventils in der Leitung 46 auch eine Regelung des Sauerstoffgehaltes in einer Druckquelle für sauerstoffhaltiges Fluidisiergas vorgesehen sein.

Die Variante nach Fig. 2, in der gleiche Teile nicht nochmals beschrieben sind, unterscheidet sich im wesentlichen dadurch, daß der Boden 35 trichterartig zu dem mittigen Abführrohr 57 hin geneigt ist. Dies bedeutet, daß im Wirbelbett 29 unterschiedliche Wirbelschichthöhen herrschen: die Wirbelschichthöhe ist in der Mitte größer als außen. Damit die gesamte Wirbelschicht gleichmäßig fluidisiert wird, wird diesen unterschiedlichen Wirbelschichthöhen dadurch Rechnung getragen, daß die Düsenbohrungen 41 der tiefergelegenen Düsenrohre 37a größer dimensioniert sind als die Düsenbohrungen 41 der höher gelegenen Düsenrohre 37b, so daß durch die tiefer gelegenen Düsenrohre 37a größere Gasmengen strömen als durch die höher gelegenen Düsenrohre 37b.

Ein weiterer Unterschied der Ausführung nach Fig. 2 besteht darin, daß anstatt einer Zellenradschleuse 55 eine Förderschnecke 56 zum seitlichen Austragen der über das Abführrohr 57 aus dem Wirbelbett 29 abzuziehenden Asche vorgesehen ist. Die Schnecke 56 kann in einen Aschenbehälter (nicht gezeigt) fordern, aus dem dann die Asche über die Schnecke 33 wieder in das Wirbelbett 29 zurückgeführt wird.

Bei der Ausführung nach Fig. 3 ist unterschiedlich lediglich, daß der Boden 35 trichterartig in Richtung zur Schachtmitte hin nach oben geneigt ist. So wird begünstigt, daß schwere oder große Teile, wie Metallteile, die nicht in Schwebezustand gebracht werden können, aufgrund ihrer Schwerkraft und aufgrund der Bewegung im Fluidisierbett in das Abführrohr 57 gelangen. Die Asche wird hier über einen den Außenrand des Bodens 35 umgebenden Ringkanal 58 abgeführt, der über vertikale Rohre 59 unterhalb der Kammer 43 mit dem zentralen Abführrohr 57 kommuniziert. In diesem Fall sind die Düsen 37a mit größeren Düsenbohrungen außen und die Düsenrohre 37b mit kleineren Düsenbohrungen innen anzuordnen. Das höchstgelegene zentrale Düsenrohr 37c hat zweckmäßigerweise die kleinsten Düsenbohrungen, so daß dort am wenigsten sauerstoffhaltiges Fluidisiergas ausströmt.

Bei der Variante nach Fig. 4 verjüngt sich die Kammer 25 unterhalb des Prismas 9 im Schacht 1 nach unten hin. Die linke Schachtwand 1a läßt nach unten zum Boden einen Durchlaß 67 frei. Die Gaskammer 43 ist durch eine Trennwand 44 in zwei Kammerhälften 43a und 43b unterteilt, welche beide mit eigenen Gaseinlässen 45a und 45b versehen sind. Ein Wirbelbett bildet sich hier links und rechts von der den Durchlaß 67 freilassenden Wand la des Schachtes in Teilräumen 29a, 29b aus, wobei die Wirbelschichthöhe im Wirbelbetteil 29a im Schacht erheblich höher ist als die Wirbelschichthöhe in einem abgeschlossenen Kammerteil 69 enthaltend den Wirbelbetteil 29b. Demgemäß muß die über die Düsen 37d in den Wirbelbetteil 29a eingeführte Fluidisiergasmenge erheblich größer sein als die über die Düsen 37e zugeführte Fluidisiergasmenge. Entsprechend sind die genannten Düsen 37e bzw. 37d zu dimensionieren bzw. die über die Einlässe 45a und 45b zugeführten Fluidisiergasmengen zu dosieren.

Aus dem geschlossenen Raum 69 oberhalb des Wirbelbetteiles 29b wird gewonnenes Gas über eine Gasleitung 71 in den oberen Bereich des Schachtes oberhalb der Engstellen 17, 19 zur Förderung der Entgasung und Vergasung in diesem Schachtteil zurückgeführt. Alternativ kann das aus dem geschlossenen Raum 69 abgeführte Gas auch einer anderweitigen Verwendung zugeführt werden, beispielsweise einem gesonderten Verbrennungsprozeß zur Gewinnung von Nutzwärme.

Bei der Variante nach Fig. 5 ist der das Wirbelbett 29 enthaltende Fluidisierraum 75 von der Kammer 25 vollständig durch eine horizontale Wand 73 abgetrennt, so daß ein von der Kammer 25 vollstandig abgeschlossener Fluidisierraum 75 ausgebildet ist. Das in diesem Fluidisierraum 75 erzeugte Wirbelbett 29 wird mit inertem und zu vergasendem Material wie bei der Ausführung nach den Fig. 1 bis 3 über einen Schneckenförderer 33 und einen Einlaß 31 gespeist, wobei der Schneckenförderer 33 über ein vertikales Rohrstück 81 und eine Austragsschnecke 77 mit Antriebsmotor 79 mit aus der Kammer 25 ausgetragenen Aschen- und nur teilweise vergasten Feststoffanteilen gespeist wird.

Auch in diesem Fall führt wie bei der Ausführung nach Fig. 4 aus dem Fluidisierraum 75 eine Gasleitung 71 zurück in den oberen Bereich des Schachtes.

Im übrigen ist die Ausgestaltung gleich wie bei der Ausführung nach Fig. 1.

Figur 7 zeigt eine weitere Variante eines Vergasungsreaktors gemäß der Erfindung. Die Anordnung ist bei diesem Vergasungsreaktor ähnlich derjenigen nach Figur 4, und für gleiche oder ähnliche Bauteile sind gleiche Bezugszeichen verwendet.

Ähnlich wie in Figur 4 läßt die Schachtwand la nach unten zum Boden hin einen seitlichen Durchlaß 67 frei. Auch hier ist die Gaskammer durch eine Trennwand 44 in zwei Kammerhälften 43a und 43b unterteilt, welche beide mit eigenen, hier nicht gezeigten Gaseinlässen versehen sind. Es bilden sich Wirbelbetteile 29a und 29b jeweils über den beiden Kammerhälften 43a und 43b, wobei der Boden des Wirbelbetteiles 29 zur Trennwand 44 hin geneigt ist. In diesen Wirbelbetteilen 29a, 29b sind Düsen 37m, 37n vorgesehen, die wie bei den Ausführungen nach den Fig. 4 und 5 sämtlich auf gleichem Niveau enden. Dabei haben die Düsen 37m unterschiedliche Länge.

Anders als bei der Ausführung nach Figur 4 gibt es keinen Gasauslaß 27, der Gas unmittelbar aus der Kammer 25 unterhalb der Engstellen 17, 19 ableitet, sondern einen Gasauslaß 27a aus dem abgeschlossenen Kammerteil 69 oberhalb des Wirbelbetteiles 29b. Somit wird sämtliches erzeugte Gas im Gleichstrom über den Auslaß 27a abgezogen. Dies bedeutet, daß das im Schacht 1 erzeugte Gas über den Wirbelbetteil 29a, den Durchlaß 67 und den Wirbelbetteil 29b strömen muß, bevor es dem Auslaß 27a im Gleichstrom zugeführt wird. Im Gegensatz dazu wurde das erzeugte Gas bei der Ausführung nach Figur 4 zu einem wesentlichen Anteil im Gegenstrom über das Rohr 27 abgezogen.

Die Trennwand 44 ermöglicht eine Variation der Drücke in den Kammerhälften 43a, 43b unabhängig voneinander, insbesondere eine Variation in der Kammerhälfte 43b. Dies ermöglicht es, unterschiedliche Freiraumgeschwindigkeiten in den Kammerteilen 29a, 29b einzustellen. Dadurch und aufgrund der Neigung des Bodens in der Kammerhälfte 43a ist der Stofftransport zum Austrag in die Kammerhälfte 43b gewährleistet.

Bei der Variante nach Fig. 7 vermischt sich das erzeugte Gas mit den gasförmigen und festen Stoffen in den Wirbelschichten intensiv. Dabei ist die Verweilzeit der Gase und Staubpartikel in einer Zone höherer Temperatur verlängert. Dies führt zu einem intensiveren Stoff- und Wärmeaustausch, so daß die Gasqualität des über den Auslaß 27a abgezogenen Gases vor allem in Hinblick auf die energetische Nutzung in einem nachgeschalteten Gasmotor verbessert ist (Cracken von langkettigen Kohlenwasserstoffen, wie Teeren).

Die Gleichgewichtsreaktionen (Boudouard- und/oder Methangleichgewicht) und damit die Gasqualität bezüglich der Konzentration von Wasserstoff oder Kohlenmonoxid läßt sich durch die Temperaturregelung der Wirbelschicht verbessern.

Figur 7 zeigt zusätzlich einen in der Kammer 69 kurz vor dem Gasauslaß 27a angeordneten Wärmetauscher 90. Dieser Wärmetauscher ermöglicht eine Energieauskoppelung in Form von Wärme durch im Wärmetauscher 90 strömendes Wärmeträgermedium, wie Wasser oder Thermoöl. Mit der so gewonnenen Wärme können Vergasungsluft vorgewärmt, Brennstoff vor dem Einführen in die Schüttung 7 vorentgast oder Warmwasser bereitet werden.

Vor dem Wärmetauscher 90 und dem Gasauslaß 27a sind Heißgasfilter 92 aus keramischem Material im Kammerteil 69a eingesetzt, die für staubfreies Reingas sorgen.

## Patentansprüche

1. Verfahren zum Vergasen von Feststoffen, insbesondere Reststoffen, bei dem die Feststoffe in einen Schacht (1) eingefüllt, unter kontrollierter, unterstöchiometrischer Zufuhr von Frischluft (18, 20) mindestens teilweise vergast und die noch nicht vollständig vergasten Feststoffanteile und Gase über mindestens eine Engstelle (17, 19) des Schachtes einer Kammer (25) zugeführt werden, in der die Feststoffanteile nachvergast werden und aus der Gase abgezogen (27) werden, wobei ein Bett (29, 29a, 29b) ausgebildet wird, aus dem Asche (57) ausgetragen wird,
**dadurch gekennzeichnet**, daß in das Bett (29, 29a, 29b) ein inertes, fluidisierbares Material (31) sowie ein Fluidisier- und Reaktionsgas (45, 45a, 45b) in einer zum Erzeugen eines Wirbelbettes ausreichenden Menge eingebracht wird.

2. Verfahren nach Anspruch 1,
**dadurch gekennzeichnet**, daß das Wirbelbett im Schacht ausgebildet wird (Fig. 1).

3. Verfahren nach Anspruch 1,
**dadurch gekennzeichnet**, daß das Wirbelbett unterhalb des Schachts (Fig. 5) oder daneben (Fig. 7) ausgebildet wird.

4. Verfahren nach einem der vorangehenden Ansprüche,
**dadurch gekennzeichnet**, daß die Wirbelschichthöhe abhängig von einem vorbestimmten Durckunterschied oberhalb und unterhalb dew Wirbelbettes geregelt wird.

5. Verfahren nach einem der vorangehenden Ansprüche,
**dadurch gekennzeichnet**, daß als Fluidisier- und Reaktionsgas ein Gemisch aus Luft oder Sauerstoff und Abgas des Verbrennungsprozesses verwendet wird.

6. Verfahren nach einem der vorangehenden Ansprüche,
**dadurch gekennzeichnet**, daß die Temperatur im Wirbelbett durch Regeln der Menge des Fluidisier- und Reaktionsgases oder dessen Sauerstoffgehaltes auf einem vorbestimmten Wert, vorzugsweise auf ungefähr 850 °C, gehalten wird.

7. Verfahren nach einem der Ansprüche 3 bis 6,
**dadurch gekennzeichnet**, daß das Wirbelbett in einenersten Wirbelbetteil (29a) unten im Schacht (1) und einen zweiten Wirbelbetteil (29b) neben dem Schacht (1) unterteilt ist, daß die erzeugten Gase über die Wirbelschichten der beiden Wirbelbetteile (29a, 29b) geleitet und im Gleichstrom aus einem Gasaustritt (71, 71a) oberhalb des zweiten Wirbelbetteiles abgezogen werden.

8. Vergasungsreaktor mit einem Schacht (1) zum Einfüllen und mindestens teilweisen Vergasen einer Feststoffschüttung (7), mit mindestens einer Abstützung (9) für die Feststoffschüttung, die mindestens eine Engstelle (17, 19) zum Durchlassen von Feststoffen und Gasen bildet, mit in den Bereich der oberhalb der Engstelle mündenden Frischluftleitungen (18, 20) zum Einführen einer kontrollierten unterstöchiometrischen Frischluftmenge und mit einer unterhalb der Engstelle angeordneten Kammer (25) mit einem Auslaß (27) für Gase,
**dadurch gekennzeichnet**, daß von der Kammer (25) getrennt eine Gaskammer (43) angeordnet ist, die einen Gaseinlaß (45) für ein Fluidisier- und Reaktionsgas aufweist; daß die Gaskammer (43) oben durch einen von Düsen (37) durchsetzten Boden (35) abgeschlossen ist, daß oberhalb des Bodens (35) ein Fluidisierraum (29; 75) enthaltend inertes, fluidisierbares Material ausgebildet ist und daß der Fluidisierraum mit einem Einlaß (31) zum Einführen des fluidisierbaren Materials versehen und mit der Kammer (25) gasleitend verbunden ist.

9. Vergasungsreaktor nach Anspruch 8, dadurch **gekennzeichnet**, daß der Fluidisierraum (29) im Bodenbereich der Kammer (25) ausgebildet ist.

10. Vergasungsreaktor nach Anspruch 8, dadurch **gekennzeichnet**, daß der Fluidisierraum (29a, 29b; 75) von der Kammer (25) durch eine Wand (1a; 73) getrennt ist und eine Abgasleitung (71) aufweist, die mit dem Schacht (1) oberhalb der Engstelle (17, 19) verbunden sein kann.

11. Vergasungsreaktor nach Anspruch 10, dadurch **gekennzeichnet**, daß der Fluidisierraum (75) unterhalb des Schachtes (1) liegt und die horizontal verlaufende Wand (73) den Schacht (1) nach unten abschließt.

12. Vergasungsreaktor nach Anspruch 10, dadurch **gekennzeichnet**, daß der Fluidisierraum in zwei Teilräume (29a, 29b) unterteilt ist, von denen der eine (29a) im Bodenbereich des Schachtes (1) und der andere (29b) daneben angeordnet ist, daß die Wand (1a) das untere Ende einer vertikalen seitlichen Begrenzungswand des Schachtes (1) bildet und einen seitlichen Durchlaß (67) zur Herstellung einer Verbindung zwischen den beiden Teilräumen (29a, 29b) freiläßt, daß die Gaskammer (43) durch eine Trennwand (44) in zwei Teilkammern (43a, 43b) unterteilt ist und daß jede Teilkammer mit einem eigenen Gaseinlaß (45a, 45b) zur unterschiedlichen Beaufschlagung mit Fluidisier- und Reaktionsgas versehen ist.

13. Vergasungsreaktor nach einem der Ansprüche 8 bis 12, dadurch **gekennzeichnet**, daß eine Fördervorrichtung (33) zum Einspeisen von fluidisierbarem Material in den Einlaß (31) des Fluidisierraumes (29) oberhalb des Bodens (35) vorgesehen ist.

14. Vergasungsreaktor nach einem der Ansprüche 8 bis 13, dadurch **gekennzeichnet**, daß der Boden (35) und die Gaskammer (43) von einem Abführrohr (57) für inertes Material durchsetzt sind, wobei eine regelbare Ausschleusvorrichtung (55) für inertes Material in dem Abführrohr angeordnet ist.

15. Vergasungsreaktor nach Anspruch 14, dadurch **gekennzeichnet**, daß der Boden (35) zum Abführrohr (57) hin geneigt ist.

16. Vergasungsreaktor nach Anspruch 15, dadurch **gekennzeichnet**, daß diejenigen Düsen (37a), welche die tiefgelegenen Stellen des Bodens (35) durchsetzen, größere Ausströmquerschnitte (41) als die Düsen (37b) an den höhergelegenen Stellen des Bodens (35) haben.

17. Vergasungsreaktor nach einem der Ansprüche 13 bis 16, dadurch **gekennzeichnet**, daß eine Niveauregelvorrichtung für die Regelung der Wirbelschichthöhe (h) des auf dem Boden (35) ausgebildeten wirbelbettes mit Druckaufnehmern (47, 49) zum Massen des Druckunterschiedes zwischen dem Fluidisierraum (29) und der Gaskammer (43) und mit einem Regler (51) zum Regeln dieses Druckunterschiedes auf einen Sollwert durch kontrolliertes Abführen von fluidisierbarem Material mittels der Ausschleusvorrichtung (55) vorgesehen ist.

18. Vergasungsreaktor nach einem der Ansprüche 8 bis 17, dadurch **gekennzeichnet**, daß eine Temperaturregelvorrichtung (61) für die Temperatur in dem Fluidisierraum (29) mit einem Temperaturaufnehmer (59) zum Erfassen der Temperatur und Regeln auf einen TemperaturSollwert durch Einstellen der über den Gaseinlaß (45) zugeführten Fluidisier- und Reaktionsgasmenge oder deren Sauerstoffgehaltes vorgesehen ist.

19. Vergasungsreaktor nach einem der Ansprüche 12 bis 18, dadurch **gekennzeichnet**, daß eine oberhalb des Wirbelbetteiles über dem anderen Teilraum (29b) angeordnete Kammer (69) einen Auslaß (27a) für Gase aufweist. so daß das erzeugte Gas über den Durchlaß (67) und die Wirbelschichten oberhalb der beiden Teilräume (29a, 29b) im Gleichstrom über den Auslaß (27a) abgezogen wird.

## Claims

1. Method of gasifying solids, especially residual matter, with which the solids are filled into a shaft (1), gasified at least partly with a controlled, substoichiometric supply of fresh air (18, 20), and the solid proportions not yet fully gasified and gases are fed through at least one bottleneck (17, 19) in the shaft into a chamber (25) in which the solid proportions are regasified and from which gases are withdrawn (27), a bed (29, 29a, 29b) being formed from which ash (57) is withdrawn,
characterized in that into the bed (29, 29a, 29b) an inert, fluidizable material (31) as well as a fluidizing and reaction gas (45, 45a, 45b) in a quantity sufficient to create a fluidized bed is introduced.

2. Method as claimed in claim 1,
characterized in that the fluidized bed is formed in the shaft (Fig. 1).

3. Method as claimed in claim 1,
characterized in that the fluidized bed is formed below the shaft (Fig. 5) or beside the shaft (Fig. 7).

4. Method as claimed in any one of the preceding claims,
characterized in that the height of the fluidized bed is controlled in response to a predetermined pressure difference above and below the fluidized bed.

5. Method as claimed in any one of the preceding claims,
characterized in that as the fluidizing and reaction gas a mixture of air or oxygen and flue gas of the combustion process is used.

6. Method as claimed in any one of the preceding claims,
characterized in that the temperature in the fluidized bed is kept at a predetermined value, preferably at about 850°C, by controlling the quantity of the fluidizing and reaction gas or the oxygen content thereof.

7. Method as claimed in any one of claims 3 to 6,
characterized in that the fluidized bed is divided into a first fluidized bed portion (29a) at the bottom of the shaft (1) and a second fluidized bed portion (29b) beside the shaft, and the resulting gases are passed across the fluidized layers of both fluidized bed portions (29a, 29b) and withdrawn as a cocurrent from a gas outlet (71, 71a) above the second fluidized bed portion.

8. Gasification reactor with a shaft (1) to receive a fill of solids (7) for at least partial gasification thereof, with at least one support (9) for the fill of solids (7) defining at least one bottleneck (17, 19) for the passage of solids and gases, with fresh air conduits (18, 20) which open into the area above the bottleneck to introduce a controlled, substoichiometric quantity of fresh air, and with a chamber (25) disposed below the bottleneck with an outlet (27) for gases,
characterized in that a gas chamber (43) separate from the chamber (25) is provided which includes a gas inlet (45) for a fluidizing and reaction gas, that the gas chamber (43) is closed at the top by a bottom (35) through which nozzles (37) pass, that a fluidizing space (29; 75) containing inert, fluidizable material is formed above the bottom (35), and that the fluidizing space includes an inlet (31) for the introduction of the fluidizable material and is in gas conductive communication with the chamber (25).

9. Gasification reactor as claimed in claim 8,
characterized in that the fluidizing space (29) is formed in the bottom area of the chamber (25).

10. Gasification reactor as claimed in claim 8,
characterized in that the fluidizing space (29a, 29b; 75) is separated from the chamber (25) by a wall (1a; 73) and includes a flue gas conduit (71) which may be connected to the shaft (1) above the bottleneck (17, 19).

11. Gasification reactor as claimed in claim 10,
characterized in that the fluidizing space (75) is located below the shaft (1) and the horizontally extending wall (73) closes the shaft (1) at its lower end.

12. Gasification reactor as claimed in claim 10,
characterized in that the fluidizing space is divided into two partial spaces (29a, 29b), one (29a) of which is disposed in the bottom area of the shaft (1) and the other one (29b) next to it, that the wall (1a) defines the lower end of a vertical, lateral limiting wall of the shaft (1) and leaves open a lateral passage (67) to establish a connection between the two partial spaces (29a, 29b), that the gas chamber (43) is divided by a partition wall (44) into two part chambers (43a, 43b) and that each part chamber has its own gas inlet (45a, 45b) for different admissions of fluidizing and reaction gas.

13. Gasification reactor as claimed in any one of claims 8 to 12,
characterized in that a conveyor means (33) is provided to feed fluidizable material into the inlet (31) of the fluidizing space (29) above the bottom (35).

14. Gasification reactor as claimed in any one of claims 8 to 13,
characterized in that a discharge pipe (57) for inert material extends through the bottom (35) and the gas chamber (43), a controllable discharge means (55) for inert material being arranged inside the discharge pipe.

15. Gasification reactor as claimed in claim 14,
characterized in that the bottom (35) is inclined towards the discharge pipe (57).

16. Gasification reactor as claimed in claim 15,
characterized in that those nozzles (37a) which extend through the lower parts of the bottom (35) have greater discharge flow cross sections (41) than the nozzles (37b) at the higher parts of the bottom (35).

17. Gasification reactor as claimed in any one of claims 13 to 16,
characterized in that a level control means is provided to control the height (h) of the fluidized bed formed on the bottom (35), comprising pressure sensors (47, 49) to detect the pressure difference between the fluidizing space (29) and the gas chamber (43) and a controller (51) to control said pressure difference to a desired value by controlled discharge of fluidizable material through the discharge means (55).

18. Gasification reactor as claimed in any one of claims 8 to 17,
characterized in that a temperature control means (61) is provided for the temperature in the fluidizing space (29), comprising a temperature sensor (59) to detect the temperature and control if to a desired temperature value by adjusting the quantity of fluidizing and reaction gas introduced through the gas inlet (45) or the oxygen content thereof.

19. Gasification reactor as claimed in any one of claims 12 to 18,
characterized in that a chamber (69) disposed above the fluidized bed portion above the other partial space (29b) includes an outlet (27a) for gases so that the gas produced is withdrawn through the passage (67) and the fluidized beds above the two partial spaces (29a, 29b) in cocurrent through the outlet (27a).

## Revendications

1. Procédé pour gazéifier des substances solides, notamment des résidus, selon lequel on introduit les substances solides dans un conduit (1), on les gazéifie au moins partiellement moyennant un apport contrôlé d'air frais (18,20) dans des conditions sous-stoechiométriques, et on envoie les parties de substances solides non encore complètement gazéifiées et les gaz,par l'intermédiaire d'au moins une zone d'étranglement (17,19) du conduit, à une chambre (25), dans laquelle les parties de substances solides sont soumises à une gazéification complémentaire et à partir de laquelle les gaz (27) sont évacués, selon lequel un lit (29,29a,29b) est formé, hors duquel sont extraites des cendres (57), caractérisé en ce qu'on introduit dans le lit (29,29a,29b) une substance inerte (31) pouvant être fluidisée ainsi qu'un gaz de fluidisation et de réaction (45,45a,45b) en une quantité suffisante pour produire un lit fluidisé.

2. Procédé selon la revendication 1, caractérisé en ce que le lit fluidisé est formé dans le conduit (figure 1).

3. Procédé selon la revendication 1, caractérisé en ce que le lit fluidisé est formé au-dessous du conduit (figure 5) ou à côté du conduit (figure 7).

4. Procédé selon l'une des revendications précédentes, caractérisé en ce que la hauteur du lit fluidisé est réglée en fonction d'une différence prédéterminée entre les pressions au-dessus et au-dessous du lit fluidisé.

5. Procédé selon l'une des revendications précédentes, caractérisé en ce qu'on utilise comme gaz de fluidisation et de réaction un mélange formé d'air ou d'oxygène et de gaz d'échappement du processus de combustion.

6. Procédé selon l'une des revendications précédentes, caractérisé en ce que la température dans le lit fluidisé est maintenue par régulation de la quantité du gaz de fluidisation et de réaction, ou de sa teneur en oxygène, à une valeur prédéterminée, de préférence à environ 850°C.

7. Procédé selon l'une des revendications 3 à 6, caractérisé en ce que le lit fluidisé est subdivisé en une première partie (29a) du lit fluidisé à la partie inférieure du conduit (1) et en une seconde partie (29b) du lit fluidisé à côté du conduit (1), que les gaz produits sont dirigés au-dessus des couches fluidisées des deux parties (29a,29b) du lit fluidisé et sont prélevés, selon un mode à co -courant, d'une sortie (71,71a) pour le gaz au-dessus de la seconde partie du lit fluidisé.

8. Réacteur de gazéification comportant un conduit (1) pour introduire et gazéifier au moins partiellement un matériau solide en vrac (7), comportant au moins un support (9) pour le matériau solide en vrac, qui forme au moins un point d'étranglement (17,19) pour le passage de matériaux solides et de gaz, et comportant des canalisations d'air frais (18,20) débouchant dans la zone située au-dessus du point d'étranglement et servant à introduire une quantité d'air frais contrôlée, dans des conditions sous-stoechiométriques, et une chambre (25) disposée au-dessous du point d'étranglement et comportant une sortie (27) pour les gaz,
caractérisé en ce qu'une chambre à gaz (43), qui comporte une entrée (45) pour un gaz de fluidisation et de réaction, est disposée séparément de la chambre (25); que la chambre à gaz (43) est fermée vers le haut par un fond (35) traversé par des buses (37), qu'un espace de fluidisation (29;75) contenant un matériau inerte pouvant être fluidisé est disposé au-dessus du fond (35) et que l'espace de fluidisation est pourvu d'une entrée (31) pour l'introduction du matériau pouvant être fluidisé et est relié, d'une manière guidant le gaz, à la chambre (25).

9. Réacteur de gazéification selon la revendication 8, caractérisé en ce que l'espace de fluidisation (29) est formé dans la partie de fond de la chambre (25).

10. Réacteur de gazéification selon la revendication 8, caractérisé en ce que l'espace de fluidisation (29a,29b;75) est séparé de la chambre (25) par une paroi (la;73) et comporte une canalisation des gaz d'échappement (71), qui peut être reliée au conduit (1) au-dessus du point d'étranglement (17,19).

11. Réacteur de gazéification selon la revendication 10, caractérisé en ce que l'espace de fluidisation (75) est situé au-dessous du conduit (1) et la paroi horizontale (73) ferme le conduit (1) vers le bas.

12. Réacteur de gazéification selon la revendication 10, caractérisé en ce que l'espace de fluidisation est également subdivisé en deux parties (29a,29b), dont une première (29a) est située dans la zone du fond du conduit (1) et dont l'autre (29b) est disposée à côté, que la paroi (la) forme l'extrémité inférieure d'une paroi latérale verticale de limitation du conduit (1) et libère un passage latéral (67) servant à établir une liaison entre les deux parties (29a,29b) de l'espace de fluidisation, que la chambre à gaz (43) est subdivisée en deux chambres partielles (43a, 43b) et que chaque chambre partielle comporte une entrée propre (45a,45b) pour le gaz permettant un chargement différent avec le gaz de fluidisation et de réaction.

13. Réacteur de gazéification selon l'une des revendications 8 à 12, caractérisé en ce qu'il est prévu un dispositif de convoyage (33) pour injecter un matériau pouvant être fluidisé dans l'entrée (31) de l'espace de fluidisation (29), au-dessus du fond (35).

14. Réacteur de gazéification selon l'une des revendications 8 à 13, caractérisé en ce que le fond (35) et la chambre à gaz (43) sont traversés par un tube d'évacuation (57) pour le matériau inerte, un dispositif réglable formant sas de sortie (55) pour le matériau inerte étant disposé dans le tube d'évacuation.

15. Réacteur de gazéification selon la revendication 14, caractérisé en ce que le fond (37) est incliné en direction du tube d'évacuation (57).

16. Réacteur de gazéification selon la revendication 15, caractérisé en ce que les buses (37a) qui traversent les parties les plus basses du fond (35) possèdent des sections transversales de sortie (41) plus grandes que les buses (37b) situées en des emplacements plus élevés du fond (35).

17. Réacteur de gazéification selon l'une des revendications 13 à 16, caractérisé en ce qu'il est prévu un dispositif de régulation de niveau servant à régler la hauteur (h) de la couche fluidisée du lit fluidisé formé sur le fond (35) et comportant des capteurs de pression (47,49) pour la détection de la différence de pression entre l'espace de fluidisation (29) et la chambre à gaz (43), et un régulateur (51) pour régler cette différence de pression à une valeur de consigne par évacuation contrôlée du matériau pouvant être fluidisé, à l'aide du dispositif formant sas de sortie (55).

18. Réacteur de gazéification selon l'une des revendications 8 à 17, caractérisé en ce qu'il est prévu un dispositif (61) de réglage de la température pour la température présente dans l'espace de fluidisation (29), comportant un détecteur de température (59) servant à détecter la température et régler une valeur de consigne de la température par réglage de la quantité des gaz de fluidisation et de réaction envoyée au moyen de l'entrée de gaz (45), ou par réglage de leur teneur en oxygène.

19. Réacteur de gazéification selon l'une des revendications 12 à 18, caractérisé en ce qu'une chambre (69) disposée au-dessus de la partie du lit fluidisé au-dessus de l'autre espace partiel (29b), comporte une sortie (27a) pour des gaz, de sorte que le gaz produit est soutiré par l'intermédiaire du passage (67) et des couches fluidisées au-dessus des deux espaces partiels (29a,29b), selon un mode à co -courant, par l'intermédiaire de la sortie (27a).
